# FASCICULE DE BREVET EUROPEEN

(11) **EP 2 193 063 B1**
(45) Date de publication et mention de la délivrance du brevet: **20.07.2011**
(21) Numéro de dépôt: 08856832.4
(22) Date de dépôt: 18.09.2008
(51) Int. Cl.: B61F 5/44

(54) **BOGGIE FERROVIAIRE À ROUES ORIENTABLES SELON LA COURBURE DE LA VOIE**
SCHIENENGESTELL MIT RÄDERN ZUR AUSRICHTUNG ENTSPRECHEND EINER STRECKENKRÜMMUNG
RAIL BOGIE HAVING WHEELS WHICH CAN BE ORIENTED ACCORDING TO THE CURVATURE OF THE TRACK

(30) Priorité: 24.09.2007 FR 0706649
(43) Date de publication de la demande: 09.06.2010
(73) Titulaire: Guillemaut, Henri, 74380 Cranves Sales (FR)
(72) Inventeur: Guillemaut, Henri, 74380 Cranves Sales (FR)
(74) Mandataire: Perrier, Jean-Pierre
(86) Numéro de dépôt international: PCT/FR2008/001308
(87) Numéro de publication internationale: WO 2009/071768

(56) Documents cités:
- EP-A- 0 277 059
- FR-A- 2 453 764
- GB-A- 446 565
- GB-A- 2 193 941
- US-A- 4 706 571
- US-A- 4 729 324

## Description

L'invention concerne un boggie pour véhicule ferroviaire avec des roues indépendantes et orientables selon la courbure de la voie.
Traditionnellement, un véhicule ferroviaire est équipé de roues métalliques calées par paires et aux extrémité d'un essieu-axe monté libre en rotation dans des paliers appelés boites d'essieux. Ceux ci sont portés soit dans le châssis du véhicule soit dans le châssis d'un boggie articulé autour d'un axe vertical par rapport au véhicule.
Chaque roue a une forme légérement tronconique et est bordée, sur son coté intérieur, par un boudin dont la partie destinée à venir en contact avec l'intérieur du rail est en forme de congé arrondi. Ce congé s'applique de temps à autre contre le champignon du rail pour repositionner transversalement le véhicule

Dans une courbe de la voie, le rayon de la courbe du rail intérieur est plus petit que le rayon de la courbe du rail extérieur, de sorte que, quand un véhicule circule sur la courbe, les deux roues d'un même essieu parcourent des distances différentes. Or, comme elles ont les mêmes diamètres et développements linéaires et qu'elles sont lièes par l'essieu-axe, elles ne peuvent tourner qu'à la même vitesse. Il en résulte des glissements des roues par rapport aux rails, des frottements, des bruits, des vibrations parasites, des usures de roues et des rails, des résistances à l'avancement et de l'énergie de traction dépensée en supplément pour compenser ces résistances.

Il faut ici préciser que, quand un véhicule ferroviaire s'inscrit en courbe, ce sont les boudins des roues circulant sur le rail extérieur qui sont le plus sollicités et leurs congés frottent d'autant plus sur le champignon du rail que le rayon de la courbe est faible.

L'usure des roues n'étant pas uniformément répartie, il faut régulièrement procéder à des reprofilages qui, par le métal enlevé sur les roues, réduisent la durée d'utilisation de chaque roue et la distance parcourue par celle ci. Ces opérations de reprofilage entrainent des immobilisations des véhicules et ont un coût important qui s'ajoute aux coûts d'exploitation.

Quant aux rails, ils sont aussi soumis à des usures localisées qui imposent de les remplacer plus fréquemment dans les courbes.

Pour remédier à ces inconvénients, il est connu, d'une part, de disposer les roues dans un boggie, monté pivotant autour d'un axe vertical par rapport au châssis du véhicule, et, d'autre part, de rendre chacune des roues indépendantes par rapport à celle qui lui est coaxiale. Ce montage permet à chaque roue d'adapter sa vitesse de rotation sans être gênée par celle qui lui est coaxiale, et, en courbe, de réduire les usures des chemins de roulement et des bandages par frottements et glissements sur le rail. Par contre, il est sans effets sur les frottements des boudins des roues extérieures contre le champignon du rail extérieur d'une courbe, frottements consécutifs à l'angle d'attaque ou de cisaillement, c'est à dire à l'angle que forme, par rapport à la tangente au rail, la partie de la roue venant en contact avec ce rail. Plus le rayon de la courbe du rail est petit, plus l'angle est grand et plus il génère des frottements, des bruits et des usures, même à vitesse réduite.

Le document GB 446 565 décrit un boggie ferroviaire à roues orientables selon la courbure de la voie, comprenant un châssis, articulé autour d'un pivot vertical par rapport au châssis du véhicule, et deux bissels opposés qui, supportant chacun un train de roues, sont articulés sur ce châssis autour d'axes verticaux, chaque bissel se prolongeant, à l'opposé du train de roues et vers l'autre bissel, par une tête portant une articulation de commande de son pivotement. Cette articulation de commande est reliée à des moyens qui, détectant le déplacement angulaire relatif du boggie par rapport au châssis du véhicule, sont aptes à faire pivoter les bissels pour donner aux axes géométriques de rotation des trains de roues une orientation, dans laquelle ces axes vont sensiblement en convergeant vers le centre de la courbe de la voie.

Cet aménagement fournit une approche de la solution, mais ne résout pas le problème des frottements, glissements, bruits et usures des roues en courbe, puisque chacune des roues d'un même train est liée à sa voisine par l'essieu qui la porte et ne peut pas adapter sa vitesse à la configuration de la voie.

La présente invention à pour objet de remédier à ces inconvénients en fournissant des moyens qui, perfectionnent cet état de la technique, en réduisant dans les courbes les glissements et les frottements entre roues et rails, réduisent les usures et les bruits divers, tout en améliorant l'adhérence des roues sur les rails.

Dans le boggie selon l'invention, l'articulation de commande de chaque bissel entoure le pivot du boggie et est reliée aux moyens détectant le déplacement angulaire relatif du boggie par une bielle qui est indépendante de la bielle de l'articulation de commande de l'autre bissel, tandis que chacune des roues d'un train de roues est indépendante en rotation de l'autre roue du même train de roues.

Grâce à cet aménagement, chaque train de roues d'un bissel est angulairement indépendant du train de roues de l'autre bissel, et chaque bissel peut pivoter par rapport au boggie qui le porte et en fonction de la valeur de déplacement de ce boggie par rapport au véhicule. De la sorte, quand le véhicule entre dans une courbe et que le boggie pivote pour s'inscrire dans la courbe en modifiant sa position angulaire par rapport au châssis du véhicule, ce pivotement induit dans les bielles des mouvements de même sens mais qui, en poussant ou tirant l'articulation de commande du pivotement des bissels provoquent :
- le déplacement par rapport au pivot du boggie de l'axe d'articulation de commande de pivotement des bissels,
- le pivotement des bissels, par rapport à l'axe longitudinal du boggie,
- et, le positionnement des axes géométriques des trains de roues des bissels d'un même boggie selon des directions qui convergent vers le centre de la courbure de la voie, ou au moins se rapprochent de ce centre, en réduisant considérablement les frottements.

Ce dispositif mécanique simple fonctionne de manière entièrement automatique, sans aucun apport d'énergie et est donc particulièrement fiable par rapport aux disposittifs de l'état de la technique il apporte les vanatages suivants :
- diminution des frottements, des bruits et des usures des roues et des rails, amenant une réduction des coûts de maintenance,
- réduction de la résistance à l'avancement dans les courbes et contrecourbes, entrainant une amélioration du rendement énergétique,
- moindre consommation d'énergie de traction et, à valeur égale, augmentation de la charge remorquée,
- et possibilité de modifier l'écartement des roues d'un mêm train de roue, pour l'adapter sans démontage, à l'écartemen tdes voies.

Avantageusement, chacune des articulations de commande du pivotement des bissels comprend deux bagues concentriques et espacées, respectivement, intérieure et extérieure, enserrant un anneau en matériau viscoélastique, et dont la bague intérieure est traversée par le pivot du boggie.

La capacité de compressibilité de l'articulation de commande, d'une part, procure la course nécessaire au pivotement des bissels, et d'autre part, donne aussi à ces derniers la possibilité de se déplacer verticalement ou d'effectuer des mouvements de gauchissement transversaux pour absorber les défauts de nivellement de la voie ou les variations de niveaux des appareils de voie, tels que croisements, aiguilles, coeurs d'aiguillage, joints ...

La compressibilité de l'anneau viscoélastique peut absorber des déplacements de plusieurs millimètres, suffisants pour les véhicules circulant sur les voies à grande vitesse, équipées de courbe dont les rayons ont au moins 300 mètres, mais peut se révéler insuffisante pour les véhicules de marchandises pouvant circuler sur des voies de service avec des courbes ayant des rayons de 100 mètres. En effet, dans ce cas et avec un boggie ayant un empattement de 2,50 mètres, pour faire converger les axes des roues avec le centre de la courbe des voies, il faut que l'articulation des bissels se déplace de 8 millimètres par rapport à celle du boggie.

Pour remédier à cette limitation, et dans une forme d'exécution de l'invention, la bague intérieure de chacune des deux articulations viscoélastiques superposées comprend une lumière transversale dont la longueur est supérieure à la dimension transversale correspondante du pivot de boggie qui la traverse verticalement, tandis que ce pivot de boggie présente, au moins dans sa partie traversant les dites bagues intérieures, une section transversale quadrangulaire dont l'une des dimensions est égale, au jeu fonctionnel près, à la largeur des lumières transversales des dites bagues intérieures dans lesquelles ce pivot peut coulisser.

Cette lumière, qui permet les déplacements transversaux des articulations superposées de commande du pivotement des bissels par rapport au pivot du boggie, limite la course de compression de l'anneau viscoélastique mais la conserve en partie, pour bénéficier de l'effet amortisseur,et de rappel qu'elle procure.

Dans une forme d'exécution, les moyens de détection du déplacement angulaire relatif du boggie par rapport au châssis du véhicule sont constitués par un levier coudé, articule près, de son coude sur le châssis du boggie, et dont l'un des bras est lié par une articulation au châssis du véhicule, alors que l'autre bras est lié, par une articulation, à l'une des extrémité d'une bielle de commande du pivotement.

Ce dispositif simple est très fiable, aisément réglable et nettoyable.

Dans une forme d'exécution motorisée de l'invention, chacune des roues du boggie est liée en rotation à un moteur électrique indépendant dont l'alimentation électrique est pilotée par des moyens comparant un axe de référence du boggie avec un axe de référence du véhicule, afin que la vitesse de rotation de la roue soit adaptée au rayon de la courbe de la voie et à la position intérieure ou extérieure de cette roue par rapport à cette courbe de voie.

Ainsi, la vitesse de rotation de chacune des roues d'un boggie est parfaitement adaptée à sa position et à la configuration de la voie, ce qui, en complément de la réduction des frotements dans les courbes, supprime toute source de glissement des roues sur les rails, tout en augmentant, à puissance égale, le rendement et la valeur de la charge remorquable.

Dans une application du boggie à un véhicule circulant sur des voies ayant des écartements différents, chaque bissel présente, longitudinalement et de part et d'autre de son articulation sur le boggie, deux fourches latérales et espacée, portant chacune les boites d'essieux pour les bouts d'arbre solidaires de la roue correspondante, et l'intervalle (E) entre les bras de chaque fourche est au moins égal, au jeu fonctionnel près, à la course transversale que doit effectuer la roue pour passer d'un écartement de voie défini à un autre écartement de voie défini, ce déplacement transversal des arbres de chaque roue étant réalisé, d'une part, par une modification progressive de l'écartement de la voie sous le véhicule en déplacement et, d'autre part, par des moyens pneumatiques d'assistance agissant sur chaque bout d'arbre.

Cet aménagement simple, augmente l'intérêt du dispositif selon l'invention, sans affecter l'amélioration de l'inscription en courbe.

D'autre caractéristiques et avantages ressortiront de la description qui suit, en référence au dessin schématique annexé, dans lequel :
Figure 1 est une vue en plan par dessus d'une forme d'exécution d'un boggie ;
Figure 2 est une vue de coté en élévation avec coupe partielle centrale du boggie de Figure 1 ;
Figure 3 est une vue partielle de dessus et en coupe suivant III-III de figure 2, montrant à échelle agrandie une forme d'exécution des moyens de guidage d'une roue dans un boggie à écartement de roues variable ;
Figure 4 est une vue partielle de coté en élévation et à échelle agrandie suivant IV-IV de figure 2,
Figure 5 est une vue partielle, de coté et en coupe partielle, montrant une autre forme d'exécution de l'interpénétration des articulations superposées des bissels ;
Figures 6 et 7 sont des vues partielles en plan par-dessus et à échelle agrandie montrant l'articulation des bissels quand le véhicule circule, respectivement, sur une voie rectiligne et sur une voie en courbe ;
Figures 8 et 9 sont des vues en coupe selon VIII-VIII de figure 6 montrant deux formes d'exécution des articulations des bissels ;
Figure 10 est une vue par-dessus d'un véhicule abordant une voie courbe ;
Figure 11 est une vue en plan pardessus et à échelle agrandie du boggie en courbe à la figure 10 ;
Figure 12 est une vue en plan pardessus d'une forme d'exécution d'un boggie motorisé ;
Figure 13 est une vue partielle de dessus et en coupe suivant III-III de figure 2, montrant à échelle agrandie une autre forme d'exécution des moyens de commande et de guidage de la translation des bouts d'arbre d'une roue dans un boggie à roues écartables.

Dans le dessin, la référence V désigne le châssis du véhicule, C le châssis du boggie et B1, B2 les châssis de deux bissels opposés portant chacun un train de roues coaxiales.

Dans la forme d'exécution des figures 1 à 4, le châssis C.du boggie est un châssis cage comprenant deux parois horizontales, respectivement supérieure 2a et inférieure 2b, reliées par des montants 3 et/ou des parois extrêmes 4 (visibles figure 2). Ce châssis est articulé autour d'un pivot vertical 5 porté par le châssis V du véhicule.

Les châssis B1 et B2 des deux bissels sont articulés sur le boggie par des articulations 18, dont l'axe vertical Z sécante l'axe géométrique horizontal G1 ou G2 du train de roues correspondant. Le châssis de chaque bissel se prolonge à l'opposé de son train de roues et vers l'autre bissel par une tête 6a, 6b, disposée autour du pivot vertical 5 et comportant une articulation de commande de pivotement du bissel, désignée de façon générale par A et décrite en détails plus loin.

Comme le montre la figure 1, la tête 6a ou 6b a une forme générale de flèche triangulaire et est solidaire de deux fourches latérales 7 dont les bras 8 sont espacés par un intervalle E accueillant une roue 9 qui, calée sur deux bouts d'arbre 10, est indépendante en rotation de l'autre roue du même train de roues. Ces deux bouts d'arbres sont montés libres en rotation dans des boites d'essieu 11, portées par les bras. Chaque châssis comporte donc deux roues 9 coaxiales formant un train, avant ou arrière, puisque le boggie porte deux bissels. Les châssis B1 et B2 présentent des surfaces d'appui 12 pour les ressorts de suspension 13, prenant appui sur la paroi supérieure 2a du châssis C du boggie.

Dans la forme d'exécution de la figure 2, les têtes 6a et 6b des bissels se superposent, tandis que dans celle de la figure 5, celle 106a à la forme d'une chape et celle 106b la forme d'un tenon qui pénètre dans la chape.

La figure1 montre que les deux bissels comportent, entre eux et de chaque coté de l'articulation A, des moyens 14 limitant leur écartement par pivotement, des moyens d'assistance pneumatique 15 aidant ce pivotement d'écartement, des moyens 16 d'amortissement du rapprochement, des moyens 17 de rappel tendant à ramener les châssis en position de repos et tous autres moyens connus de l'homme de métier et sans incidence sur la présente invention.

Il en est de même pour le boggie qui, de façon connue, est associé à des moyens qui ne sont pas décrits en détails, car hors de l'invention, tels que dispositif antilacet et antiroulis, suspension par rapport au châssis du véhicule, ...

Les figures 6 à 8 montrent en détail une forme d'exécution de l'articulation A de commande de pivotement des bissels. Dans chaque tête 6a, ou 6b, l'articulation A comprend, autour du pivot 5 du boggie, une bague extérieure 20 et une bague intérieure 22 enserrant un anneau 21 en matériau viscoélastique.

Dans la forme d'exécution des figures 6 et 7, chacune des bagues intérieures 22 des articulations A superposées autour du pivot 5 comprend une lumière 23 qui est transversale, c'est-à-dire qui s'étend dans le sens de déformation de l'anneau viscoélastique 21. La longueur de la lumière est supérieure à la dimension transversale correspondante du pivot 5 et, par exemple, est le double de celle ci.

Comme montré à la figure 2, le pivot 5 est calé en rotation dans le châssis V du véhicule et comporte des portées cylindriques 5a, sur lesquelles le châssis C du boggie est monté libre en rotation. Dans cette forme d'exécution et le pivot 5 présente, dans sa partie 5b traversant en hauteur les articulations A superposées, une section transversale quadrangulaire, par exemple carrée ou rectangulaire, ou deux méplats, dont l'épaisseur, en rapport avec la largeur de la lumière 23, est égale à la valeur de cette dernière, au jeu fonctionnel près. Il en résulte que les bagues 22 des articulations A peuvent se déplacer librement par rapport au pivot 5, de la valeur de la course S tolérée par la lumière 23.

La figure 8 montre que chacune des bagues extérieures 20 se prolonge en 20a en direction de l'autre bague pour venir à son contact et former, entre les têtes 6a et 6b des bissels, un corps cylindrique qui est entouré par un anneau de commande 24. Ce dernier est muni de deux pattes radiales opposées et transversales 25 sur chacune desquelles est articulée, par un axe 26, l'extrémité intérieure d'une bielle 27 faisant partie d'une timonerie, visible en totalité à la figure 1. On notera que chacune des bielles 27 est indépendante de celle disposée de l'autre coté du châssis.

La forme d'exécution représentée à la figure 9 se différencie de celle qui vient d'être décrite par le fait que les bagues 22 traversées par le pivot 5 sont entourées par des bagues 122, dont les prolongements122a vers la bague 122 de l'autre articulation sont eux mêmes entourés par un anneau de commande 124.

Dans une variante de réalisation non représentée, chacune des articulations de commande A ne comprend qu'une bague similaire à la bague intérieure 22 avec une lumière 23 définissant la course de commande, sans anneau viscoélastique 21 et bague extérieure 20, de sorte que le de pivotement des bissels est limité par la fin de la course libre de la lumière 23 autour du pivot fixe 5.

La figure 1 montre que les deux bielles 27 sont disposées latéralement de part et d'autre des articulations de commande A et sont reliées chacune à des moyens détectant le déplacement angulaire relatif du boggie par rapport au véhicule.

Dans la forme d'exécution représentée au dessin, ces moyens de détection sont constitués par un levier coudé 28, articulé près de son coude et en 29 sur le châssis C du boggie, et dont l'un des bras est lié par une articulation 30 au châssis V du véhicule, alors que l'autre bras est lié, par une articulation 31, à l'extrémité extérieure de la bielle 27 de la timonerie.

Quand un véhicule 33 (figure 10) circulant sur une voie rectiligne 34a aborde une courbe 34b, les roues 9 de chaque boggie commandent le pivotement de ce boggie autour de son pivot 5. Ce mouvement est perçu par les leviers coudés 28 et, en particulier par leurs bras qui, articulés en 30 sur le véhicule, font pivoter ces leviers coudés 28 autour de leur articulation 29. Leurs bras, articulés en 31 sur les bielles 27, communiquent à ces dernières des mouvements de translation, montré par les flèches 35 à la figure 7, respectivement, en poussée vers le pivot 5, pour la bielle disposée à l'intérieur de la courbe, et en traction vers l'extérieur du pivot, pour l'autre bielle. Ces deux mouvements de même sens s'exercent sur l'anneau 24 entourant les articulations et ont pour conséquences :
- d'abord, de déplacer transversalement par rapport au pivot 5 l'ensemble de l'articulation viscoélastique A, comprenant les éléments 20, 21 et 22, ce déplacement s'effectuant, grâce au coulissement des bords des lumières 23 des bagues intérieures 22 contre les flancs du pivot, sur une course libre S dépendant de la longueur de la lumière 23,
- puis, quand les bagues intérieures 22 sont en fin de course, par appui du fond de leur lumière 23 contre le pivot 5, de comprimer l'anneau viscoélastique 21, dans sa partie disposée vers l'intérieur de la courbe, comme montré en 36 à la figure 7.

La course de déplacement tolérée par la lumière 23 limite la compression de l'anneau viscoélastique 21, mais il est également possible, comme dans la forme d'exécution montrée à la figure 11, de ne pas prévoir de lumière 23 dans la bague intérieure 22 de façon à comprimer l'anneau 21 dès le début du déplacement de l'articulation.

Cette figure 11 montre que le déplacement S de l'axe des articulations A de commande du pivotement des bissels amène les axes géométriques de rotation G1 et G2 de chaque train de roues dans une position où ils vont en convergent vers le centre de la courbe de la voie, ou au moins tendent vers cette position.

Il résulte de cet aménagement que, quand le véhicule est en courbe, ses roues sont parfaitement positionnées et que, grâce à leurs indépendances, elles peuvent tourner chacune à une vitesse différente de celles des autres, sans générer de frottements, de bruits et d'usures.

La figure 12 montre l'application de l'invention à un boggie motorisé, dont un seul bissel est équipé d'une motorisation électrique, pour dégager la vision du train de roues 9 de l'autre bissel et faire apparaitre que chaque roue est équipée de son système de freinage 46 à commande pneumatique 47, mais il est évident que, selon les applications, l'autre bissel peut aussi être motorisé de la même façon.

Dans cette forme d'exécution, la motorisation est assurée par deux moteurs électriques 40, disposés entre les fourches 7 du châssis B1 du bissel. L'arbre de sortie 41 de chaque moteur est lié en rotation à un pignon 42 engrenant avec une roue dentée 43, calée sur l'arbre de roue 10. L'alimentation de chacun des moteurs indépendants est assurée par une unité de commande 44 pilotée par des moyens 45 comparant les signaux émis par des moyens 45a d'étectant un axe de référence du boggie, par exemple X'-X de son châssis C, avec les signaux émis par des moyens 45b détectant un axe de référence du véhicule, par exemple X'1-X1 de son châssis V, afin que la vitesse de rotation de la roue 9 soit adaptée au rayon de la courbe de la voie et à la position intérieure ou extérieure de cette roue par rapport à cette courbe de voie.

Cet aménagement qui adapte la vitesse de chaque roue, supprime tous glissements entre roue et rail, aussi bien dans les déplacements rectilignes que dans les déplacements en courbe.

Dans toutes les formes d'exécution de bissel représentée au dessin, chacune des roues 9 est déplaçable en translation entre les deux bras 8 de la fourche 7 qui la porte. La valeur de l'intervalle E est déterminée constructivement et est égale, au jeu fonctionnel près, à l'épaisseur de la roue 9 majorée de la moitié de la différence des écartements extrêmes des voies sur lesquelles le véhicule peut être amené à circuler. C'est ainsi que pour des véhicules européens amenés à circuler sur des voies à l'écartement standard de 1,435 mètre et sur des voies à l'écartement espagnol de 1,668 mètre, la course transversale de chaque roue est de 116,5 millimètres. Elle est de 217,5 millimètres pour passer de l'écartement standard à l'écartement métrique, par exemple pour passer d'une voie pour train à une voie pour tram, ou inversement.

Cet aménagement complémentaire met en oeuvre des moyens assistant le déplacement de chaque roue 9 dans son bissel et des moyens de verrouillage dans chacune des positions de chaque roue.

Dans la forme d'exécution représentée aux figures 1 à 4, les boites d'essieux 11, servant de paliers de guidage en rotation pour les bouts d'arbre 10 solidaires de chaque roue 9, sont calées en translation sur ces bouts d'arbre, par leur roulements 49, mais sont montés coulissantes sur des glissières ou colonnes 50, disposées parallèlement aux bouts d'arbre et portées par les bras 8 de la fourche 7 correspondante. La distance entre les deux parois constituant un bras 8 de fourche est égale à la longueur de la boite d'essieux 11 augmentée d'une valeur égale au moins à la moitié de la course de modification de l'écartement des voies.

La partie gauche supérieure de la figure 3, montre que chaque boite 11 est liée à des moyens d'assistance pneumatique 51 et par exemple au corps 52 d'un vérin pneumatique à double effet, dont les tiges 54 du piston 53 sont calées dans les bras 8 de la fourche 7 correspondante.

La figure 4, montre que chaque boite d'essieu 11 est associée, d'une part, à un capteur 56 détectant sa position et son mouvement et, d'autre part, à des verrous 58, aptes à être insérer alternativement entre la boite 11 et la paroi correspondante du bras 8, pour caler cette boite et la roue 9 dans chacune de ses positions d'écartement. Chaque verrou 58 est calé sur le piston 57a d'une commande pneumatique 57. Ce piston est sollicité en permanence et dans le sens du verrouillage par un ressort de rappel 57b en appui sur lui. Il est sollicité dans le sens du déverrouillage par un flux pneumatique le faisant reculer. Cette action n'est commandée que dans la phase de modification de l'écartement des roues. Chaque commande pneumatique 57 est associée à des contacts 59 reliés électriquement à un tableau synoptique, non représenté, indiquant l'état verrouillé ou déverrouillé du verrou et la position de la roue.

Quand le véhicule parvient à un poste de modification de l'écartement des roues, dans lequel les rails spéciaux composant la voie vont progressivement en s'écartant ou en se rapprochant, selon le sens de circulation du véhicule, les commandes pneumatiques 57 et 51 sont alimentées pour entrainer le déplacement des verrous 58 contre leur ressort de rappel 57b, déverrouiller les boites d'essieu 11 et les roues 9, et maintenir les verrous 58 en position déverrouillée pendant l'opération de réglage, qui est assistée par les moyens pneumatiques 51. De la sorte quand le véhicule circule sur les rails du poste de réglage de l'écartement, les boudins des roues 9 venant en contact soit avec les champignons de ces rails, soit avec le bord extérieur d'une gorge jouxtant ce champignon, provoquent les déplacements transversaux de ces roues, au fur et à mesure que le véhicule est déplacé longitudinalement, à vitesse lente et de manière continue. A la fin du poste de réglage et quand toutes les roues d'un boggie sont au nouvel écartement, les commandes pneumatiques 57 et 51 sont mises à l'atmosphère. Ainsi, les ressorts 57b deviennent prépondérants et ramènent les verrous 58 en position de verrouillage, en assurant le blocage de la roue 9 dans sa nouvelle position.

Dans la variante de réalisation montrée à la figure 13, chaque boite d'essieu 11a est liée au bras 8a de la fourche 7a, s'étend entre les deux parois du bras 8a et présente un alésage épaulé 61 dans lequel est calé un roulement 62, à aiguilles ou à rouleaux. Chaque bout d'arbre 10a est monté libre en rotation et en translation dans ce roulement 62 et est lié à un prolongement 10 b, avec interposition d'une butée à billes 63 empéchant que le mouvement de rotation de l'arbre 10a se transmette au prolongement 10b.

Ce prolongement 10b comporte, dans la boite 11a, deux gorges 64, espacées et aptes chacune à coopérer avec un verrou radial de calage 65. Le corps 66 du verrou est porté par la boite d'essieu 11 a et contient une commande pneumatique à simple effet, fonctionnant comme les commades pneumatiques 57, c'est à dire privilégiant l'action de rappel du ressort 66a pour maintenir le verrou 65 en position verrouillée et ne faisant appel au flux pneumatique que pour assurer le déverrouillage avant et pendant la phase de réglage de l'écartement.

Au-delà de ces gorges 64, chaque prolongement 10b est conformé en piston pneumatique, grâce à des joints 67 et à l'aménagement à l'extrémité de la boite 11a d'une chambre étanche 68. Cette dernière est reliée, par un canal 70 et des tuyaux non représentés, à une installation de commande qui, comme dans la forme d'exécution précédente, régit successivement :
- l'alimentation des commandes pneumatiques 66, dans le sens du deverrouillage des verrous 65,
- l'alimentation des chambres 68, ayant la plus petit volume et la mise à l'atmosphère des chambres disposées de l'autre coté de chaque roue, pour assister le déplacement transversal des arbres 10 et des roues 9,
- et, en fin de mouvement, la mise à l'atmosphère des moyens de commande 66, pour rendre prépondérants les ressorts 66a et assurer par le verrou 65 correspondant le verrouillage de la roue 9 dans sa nouvelle position transversale.

Les moyens mis en oeuvre pour adapter l'écartement des roues à celui des voies s'insèrent sans difficultés, et à moindre coûts, dans les moyens permettant d'orienter les roues en courbe, que ces roues soient motorisées ou non. Cela confère au véhicule ainsi équipé de très nombreux avantages par rapport aux véhicules actuels et, en particulier, la réduction des frottements et glissements, la réduction des bruits et des usures, et à puissance égale, un meilleur rendement.

Le dispositif de réglage de l'écartement des roues qui vient d'être décrit en référence à la figure 13 pour gérer deux écartements, peut aussi fonctionner avec d'autres écartements ayant des valeurs intermédiaires. Ainsi, pour un véhicule dont les roues peuvent présenter comme écartement minimal, celui standard de 1,435 mètre et comme écartement maximal, celui espagnol de 1,668 mètre, pour obtenir un calage des roues pour un écartement intermédiaire, correspondant par exemple à celui des voies russes, ayant une valeur de 1,524 mètre, il suffit, sur chaque prolongement 11 b, d'ajouter une gorge supplémentaire entre les gorges 64.

## Revendications

1. Boggie ferroviaire à roues orientables selon la courbure de la voie, comprenant un châssis (C), articulé autour d'un pivot vertical (5) par rapport au châssis (V) du véhicule, et deux bissels opposés (B1, B2) qui, supportant chacun un train de roues, sont articulés sur ce châssis C autour d'axes verticaux Z, chaque bissel se prolongeant, à l'opposé du train de roues et vers l'autre bissel, par une tête (6a, 6b) portant une articulation A de commande de son pivotement, la dite articulation de commande A étant reliée à des moyens (28) détectant le déplacement angulaire relatif du boggie (C) par rapport au châssis (V) du véhicule, ces moyens, étant aptes à faire pivoter les bissels (B1, B2) pour donner aux axes géométriques de rotation (G1, G2) des trains de roues (9) une orientation dans laquelle ces axes vont sensiblement en convergeant vers le centre de la courbe de la voie, **caractérisé en ce que** l'articulation de commande de chaque bissel (B1, B2) entoure le pivot (5) du boggie et est reliée aux moyens (28) détectant le déplacement angulaire relatif du boggie (C) par une bielle (27) qui est indépendante de la bielle (27) de l'articulation de commande de l'autre bissel (B2, B1), tandis que chacune des roues (9) d'un train de roues est indépendante en rotation de l'autre roue du même train de roues.

2. Boggie à roues orientables selon la revendication 1 **caractérisé en ce que** chacune des articulations A de commande du pivotement des bissels (B1, B2) comprend deux bagues concentriques et espacées, respectivement, intérieure (20) et extérieure (22), enserrant un anneau (21) en matériau viscoélastique, et dont la bague intérieure (20) est traversée par le pivot (5) du boggie.

3. Boggie à roues orientables selon la revendication 1 **caractérisé en ce que** les moyens de détection du déplacement angulaire relatif du boggie C par rapport au châssis du véhicule V sont constitués par un levier coudé (28), articulé près de son coude (en 29) sur le châssis C du boggie, et dont l'un des bras est lié par une articulation (30) au châssis (V) du véhicule, alors que l'autre bras est liée par une articulation (31) à l'une des extrémités de l'une des bielles (27).

4. Boggie à roues orientables selon la revendication 1 **caractérisé en ce que** l'extrémité intérieure de chacune des deux bielles latérales (27) est articulée sur une patte (25) saillant radialement d'un anneau de commande (24, 124) entourant des prolongements verticaux (20a, 122a) des bagues, extérieure (20) ou intérieure (22,122), des articulations superposées (A) de commande du pivotement des deux bissels.

5. Boggie à roues orientables selon la revendication 1 **caractérisé en ce que** la bague intérieure (22) de chacune des deux articulations de commande superposées (A) comprend une lumière transversale (23) dont la longueur est supérieure à la dimension transversale correspondante du pivot (5) de boggie qui la traverse verticalement, tandis que ce pivot (5) de boggie présente, au moins dans sa partie traversant les dites bagues intérieures (22), une section transversale, quadrangulaire ou délimitée entre deux méplats, dont l'une des dimensions est égale, au jeu fonctionnel près, à la largeur des lumières transversales (23) dans lesquelles ce pivot peut coulisser.

6. Boggie à roues orientables selon la revendication 1 **caractérisé en ce que** chacune des roues (9) du boggie est liée en rotation à un moteur électrique indépendant (40) dont l'alimentation électrique est pilotée par des moyens (44, 45) comparant un axe de référence (X'-X) du boggie avec un axe de référence (X'1-X1) du véhicule, afin que les vitesses de rotation du moteur et de la roue (9) soient adaptées au rayon de la courbe de la voie et à la position, intérieure ou extérieure de cette roue, par rapport à cette courbe de voie.

7. Boggie à roues orientables selon la revendication 1 **caractérisé en ce que** chaque bissel (B1, B2) présente, longitudinalement et de part et d'autre de son articulation (Z) sur le boggie C, deux fourches (7), latérales et espacée, portant chacune les boites d'essieux (11) pour les bouts d'arbre (10) solidaires de la roue (9) correspondante, et **en ce que** l'intervalle (E) entre les bras (8) de chaque fourche (7) est au moins égal, au jeu fonctionnel près, à la course transversale que doit effectuer une roue (9) pour passer d'un écartement de voie défini à un autre écartement de voie défini, ce déplacement transversal des arbres (10) de chaque roue étant réalisé, d'une part, par une modification progressive de l'écartement de la voie sous le véhicule en déplacement et, d'autre part, par des moyens pneumatiques d'assistance (51, 68), agissant sur chaque bout d'arbre (10).

8. Boggie à roues orientables selon la revendication 7 **caractérisé en ce que** chaque boite d'essieu (11) portant un bout d'arbre (10) est montée coulissante sur des glissières (50), parallèles au bout d'arbre (10) et s'étendant entre les deux bras (8) de la fourche (7) correspondante, et coopère, par ses extrémités et dans chacune de ses deux positions correspondant à un écartement de voie, avec des verrous radiaux de calage (58).

9. Boggie à roues orientables selon la revendication 7 **caractérisé en ce que** chaque bout d'arbre de roue (10a) est monté coulissant dans le roulement (62) calé dans sa boite d'essieu (11a), fixée au bras (8a) de la fourche (7a) correspondante, et chacun des deux bouts d'arbre (10a) est lié en translation à un prolongement (10b), muni d'au moins deux gorges (64), dont l'espacement correspond à la course de la roue pour passer d'un écartement de voie à un autre, chaque gorge pouvant recevoir un verrou radial de calage (65) porté par la boite d'essieu (11a).

10. Boggie à roues orientables selon l'une quelconque des revendications 8 ou 9 **caractérisé en ce que** chaque verrou (58, 65) est solidaire du piston (57a, 66b) d'une commande pneumatique (57, 66) à simple effet, ce piston étant sollicité, d'une part, par un ressort de rappel (57b, 66a) en appui sur lui, agissant en permanence et dans le sens du verrouillage, et, d'autre part, par un flux pneumatique, agissant contre le ressort et dans le sens du déverrouillage, pendant la phase de changement d'écartement des roues.

## Claims

1. Rail bogie with wheels that can be oriented according to the curvature of the track, comprising a chassis (C), articulated about a vertical pivot (5) with respect to the chassis (V) of the vehicle, and two opposed bissels (B1, B2) which, each supporting a set of wheels, are articulated to this chassis C about vertical axes (Z), each bissel being extended, in the opposite direction from the set of wheels and towards the other bissel, by a head (6a, 6b) carrying an articulation A that controls its pivoting, the said control articulation A being connected to means (28) that detect the relative angular displacement of the bogie (C) with respect to the chassis (V) of the vehicle, these means being capable of causing the bissels (B1, B2) to pivot in order to give the geometric axes of rotation (G1, G2) of the sets of wheels (9) an orientation in which these axes substantially converge towards the centre of the curve of the track, **characterized in that** the control articulation of each bissel (B1, B2) surrounds the pivot (5) of the bogie and is connected to the means (28) that detect the relative angular displacement of the bogie (C) by a link rod (27) that is independent of the link rod (27) of the control articulation of the other bissel (B2, B1), while each of the wheels (9) of a set of wheels is rotationally independent of the other wheel of the same set of wheels.

2. Bogie with orientable wheels according to Claim 1, **characterized in that** each of the articulations A that control the pivoting of the bissels (B1, B2) comprises two concentric and spaced-apart rings, these respectively being an inner ring (20) and an outer ring (22) sandwiching an annulus (21) made of viscoelastic material, and the inner ring (20) of which has the pivot (5) of the bogie passing through it.

3. Bogie with orientable wheels according to Claim 1, **characterized in that** the means of detecting the relative angular displacement of the bogie C with respect to the chassis of the vehicle V consists of a cranked lever (28), articulated near to its bend (at 29) to the chassis C of the bogie, and one of the arms of which is connected by an articulation (30) to the chassis (V) of the vehicle, while the other arm is connected by an articulation (31) to one of the ends of one of the link rods (27).

4. Bogie with orientable wheels according to Claim 1, **characterized in that** the inner end of each of the two lateral link rods (27) is articulated to a lug (25) projecting radially from a control annulus (24, 124) surrounding vertical extensions (20a, 122a) of the outer (20) or inner (22, 122) rings of the superposed articulations (A) that control the pivoting of the two bissels.

5. Bogie with orientable wheels according to Claim 1, **characterized in that** the inner ring (22) of each of the two superposed control articulations (A) comprises a transverse slot (23) the length of which is greater than the corresponding transverse dimension of the bogie pivot (5) that passes vertically through it, whereas this bogie pivot (5) has, at least in its part that passes through the said inner rings (22), a transverse section that is either quadrilateral or is delimited between two flats, one of the dimensions of which is equal, give or take a functional clearance, to the width of the transverse slots (23) in which this pivot can slide.

6. Bogie with orientable wheels according to Claim 1, **characterized in that** each of the wheels (9) of the bogie is connected for rotation to an independent electric motor (40) the electrical power supply to which is controlled by means (44, 45) that compare a reference axis (X'-X) of the bogie against a reference axis (X'1-X1) of the vehicle so that the rotational speeds of the motor and of the wheel (9) are tailored to the radius of curvature of the track and to the position of this wheel, namely whether it is on the inside or the outside of this curve in the track.

7. Bogie with orientable wheels according to Claim 1, **characterized in that** each bissel (B1, B2) has, longitudinally and on each side of its articulation (Z) to the bogie C, two lateral and spaced-apart forks (7) each bearing the axle boxes (11) for the stub shafts (10) secured to the corresponding wheel (9), and **in that** the gap (E) between the arms (8) of each fork (7) is at least equal, give or take a functional clearance, to the transverse travel that a wheel (9) has to cover in order to move from one defined gauge of track to another defined gauge of track, this transverse displacement of the shafts (10) of each wheel being achieved, firstly, by a progressive modification of the gauge of the track under the vehicle as it moves along and secondly by pneumatic boost means (51, 68) acting on each stub shaft (10).

8. Bogie with orientable wheels according to Claim 7, **characterized in that** each axle box (11) bearing a stub shaft (10) is mounted such that it can slide on slides (50), parallel to the stub shaft (10) and extending between the two arms (8) of the corresponding fork (7), and, via its ends and in each of its two positions corresponding to a gauge of track, collaborates with radial setting locks (58).

9. Bogie with orientable wheels according to Claim 7, **characterized in that** each wheel stub shaft (10a) is mounted such that it can slide in the rolling bearing (62) set in its axle box (11a), fixed to the arm (8a) of the corresponding fork (7a), and each of the two stub shafts (10a) is connected for translational movement to an extension (10b) equipped with at least two grooves (64), the spacing of which corresponds to the travel that the wheel has to effect in order to move from one gauge of track to another, each groove being able to receive a radial setting block (65) borne by the axle box (11a).

10. Bogie with orientable wheels according to either one of Claims 8 and 9, **characterized in that** each lock (58, 65) is secured to the piston (57a, 66b) of a single-acting pneumatic controller (57, 66), this piston being forced, firstly, by a return spring (57b, 66a) pressing against it, acting constantly in the direction of locking and, secondly, by pneumatic flow that acts against the action of the spring and in the unlocking direction during the phase of changing the separation of the wheels.

## Patentansprüche

1. Eisenbahndrehgestell mit gemäß der Krümmung des Gleises ausrichtbaren Rädern, umfassend ein Chassis (C), das um einen bezüglich des Chassis (V) des Fahrzeugs vertikalen Drehzapfen (5) angelenkt ist, und zwei sich gegenüberliegende Bissel-Gestelle (B1, B2), die unter jeweiliger Abstützung eines Radsatzes um vertikale Achsen Z an diesem Chassis C angelenkt sind, wobei jedes Bissel-Gestell gegenüber dem Radsatz und in Richtung des anderen Bissel-Gestells durch einen Kopf (6a, 6b) verlängert ist, der ein Gelenk A zur Betätigung seines Schwenkens aufweist, wobei das Betätigungsgelenk A mit Mitteln (28) verbunden ist, die den relativen Winkelversatz des Drehgestells (C) bezüglich des Chassis (V) des Fahrzeugs erfassen, wobei diese Mittel die Bissel-Gestelle (B1, B2) schwenken können, um den geometrischen Drehachsen (G1, G2) der Radsätze (9) eine Ausrichtung zu geben, in der diese Achsen in Richtung der Mitte der Kurve des Gleises im Wesentlichen konvergieren, **dadurch gekennzeichnet, dass** das Betätigungsgelenk jedes Bissel-Gestells (B1, B2) den Drehzapfen (5) des Drehgestells umgibt und mit den den relativen Winkelversatz des Drehgestells (C) erfassenden Mitteln (28) durch eine Stange (27) verbunden ist, die von der Stange (27) des Gelenks zur Betätigung des anderen Bissel-Gestells (B2, B1) unabhängig ist, während jedes der Räder (9) eines Radsatzes von dem anderen Rad des gleichen Radsatzes drehunabhängig ist.

2. Drehgestell mit ausrichtbaren Rädern nach Anspruch 1, **dadurch gekennzeichnet, dass** jedes der Gelenke A zur Betätigung des Schwenkens der Bissel-Gestelle (B1, B2) zwei konzentrische und beabstandete Hülsen, eine innere (20) bzw. eine äußere (22), umfasst, die einen Ring (21) aus viskoelastischem Material umschließen und von denen die innere Hülse (20) von dem Drehzapfen (5) des Drehgestells durchquert wird.

3. Drehgestell mit ausrichtbaren Rädern nach Anspruch 1, **dadurch gekennzeichnet, dass** die Mittel zur Erfassung des relativen Winkelversatzes des Drehgestells C bezüglich des Chassis des Fahrzeugs V durch einen Winkelhebel (28) gebildet werden, der nahe seinem Winkel (bei 29) am Chassis C des Drehgestells angelenkt ist und von dem einer der Arme durch ein Gelenk (30) mit dem Chassis (V) des Fahrzeugs verbunden ist, während der andere Arm durch ein Gelenk (31) mit einem der Enden einer der Stangen (27) verbunden ist.

4. Drehgestell mit ausrichtbaren Rädern nach Anspruch 1, **dadurch gekennzeichnet, dass** das innere Ende jeder der beiden lateralen Stangen (27) an einem Ansatz (25) angelenkt ist, der von einem Betätigungsring (24, 124), der die vertikalen Verlängerungen (20a, 122a) der Hülsen, der äußeren (20) oder der inneren (22, 122), der übereinander gelagerten Gelenke (A) zur Betätigung des Schwenkens der beiden Bissel-Gestelle umgibt, radial vorsteht.

5. Drehgestell mit ausrichtbaren Rädern nach Anspruch 1, **dadurch gekennzeichnet, dass** die innere Hülse (22) jedes der beiden übereinander gelagerten Betätigungsgelenke (A) einen Querkanal (23) umfasst, dessen Länge größer ist als die entsprechende Querabmessung des Drehzapfens (5) des Drehgestells, der ihn vertikal durchquert, während dieser Drehzapfen (5) des Drehgestells, zumindest in seinem die inneren Hülsen (22) durchquerenden Teil, einen quadratischen oder zwischen zwei Abflachungen begrenzten Querschnitt aufweist, von dem eine der Abmessungen mit Ausnahme des funktionellen Spiels gleich der Breite der Querkanäle (23) ist, in denen dieser Drehzapfen gleiten kann.

6. Drehgestell mit ausrichtbaren Rädern nach Anspruch 1, **dadurch gekennzeichnet, dass** die Räder (9) des Drehgestells drehfest mit einem unabhängigen Elektromotor (40) verbunden sind, dessen elektrische Versorgung durch Mittel (44, 45) gesteuert wird, die eine Referenzachse (X'-X) des Drehgestells mit einer Referenzachse (X'1-X1) des Fahrzeugs vergleichen, damit die Drehzahlen des Motors und des Rads (9) an den Krümmungsradius des Gleises und an die, innere oder äußere, Stellung dieses Rads bezüglich dieser Krümmung des Gleises angepasst werden.

7. Drehgestell mit ausrichtbaren Rädern nach Anspruch 1, **dadurch gekennzeichnet, dass** jedes Bissel-Gestell (B1, B2) longitudinal und auf beiden Seiten seines Gelenks (Z) am Drehgestell C zwei laterale und voneinander beabstandete Gabeln (7) aufweist, die jeweils die Achslager (11) für die Wellenstümpfe (10), die mit dem entsprechenden Rad (9) fest verbunden sind, tragen, und dass der Abstand (E) zwischen den Armen (8) jeder Gabel (7) mit Ausnahme eines funktionellen Spiels mindestens gleich dem Querweg ist, den ein Rad (9) zurücklegen muss, um von einer definierten Spurweite zu einer anderen definierten Spurweite zu passieren, wobei diese Querverschiebung der Wellen (10) jedes Rads einerseits durch allmähliche Änderung der Spurweite unter dem sich bewegenden Fahrzeug und andererseits durch pneumatische Hilfsmittel (51, 68), die auf jeden Wellenstumpf (10) einwirken, realisiert wird.

8. Drehgestell mit ausrichtbaren Rädern nach Anspruch 7, **dadurch gekennzeichnet, dass** jedes Achslager (11), das einen Wellenstumpf (10) trägt, verschiebbar auf Gleitschienen (50), die parallel zum Wellenstumpf (10) angebracht sind und sich zwischen den beiden Armen (8) der entsprechenden Gabel (7) erstrecken, angebracht ist und durch seine Enden und in jeder seiner beiden Stellungen, die einer Spurweite entsprechen, mit radialen Arretierungsverriegelungen (58) zusammenwirkt.

9. Drehgestell mit ausrichtbaren Rädern nach Anspruch 7, **dadurch gekennzeichnet, dass** jeder Radwellenstumpf (10a) verschiebbar in dem in seinem Achslager (11a), das an dem Arm (8a) der entsprechenden Gabel (7a) befestigt ist, arretierten Lager (62) angebracht ist und jeder der beiden Wellenstümpfe (10a) translatorisch mit einer Verlängerung (10b) verbunden ist, die mit mindestens zwei Nuten (64) versehen ist, deren Abstand dem Weg des Rads zum Passieren von einer Spurweite zu einer anderen entspricht, wobei jede Nut eine Arretierungsverriegelung (65) aufnehmen kann, die am Achslager (11a) vorgesehen ist.

10. Drehgestell mit ausrichtbaren Rädern nach Anspruch 8 oder 9, **dadurch gekennzeichnet, dass** jede Verriegelung (58, 65) fest mit dem Kolben (57a, 66b) einer einfach wirkenden pneumatischen Steuerung (57, 66) verbunden ist, wobei dieser Kolben einerseits durch eine daran anliegende Rückholfeder (57a, 66a), die dauerhaft und in Verriegelungsrichtung wirkt, und andererseits während der Phase des Wechselns des Reifenabstands durch einen Druckluftstrom, der gegen die Feder und in Entriegelungsrichtung wirkt, vorgespannt wird.
